# EUROPÄISCHE PATENTSCHRIFT

(11) **EP 0 922 574 B1**
(45) Veröffentlichungstag und Bekanntmachung des Hinweises auf die Patenterteilung: **20.02.2002**
(21) Anmeldenummer: 98121726.8
(22) Anmeldetag: 14.11.1998
(51) Int. Cl.: B41F 21/00, B41F 25/00

(54) **Bogenführungseinrichtung in einer Druckmaschine**
Sheet guiding device in a printing machine
Dispositif de guidage de feuilles dans une machine à imprimer

(30) Priorität: 29.11.1997 DE 19753089
(43) Veröffentlichungstag der Anmeldung: 16.06.1999
(73) Patentinhaber: MAN Roland Druckmaschinen AG, 63075 Offenbach (DE)
(72) Erfinder: Haas, Hanns-Otto, 63150 Heusenstamm (DE)
(74) Vertreter: Stahl, Dietmar

(56) Entgegenhaltungen:
- EP-A- 0 246 100
- GB-A- 2 302 522

## Beschreibung

Die Erfindung betrifft eine Bogenführungseinrichtung in einer Druckmaschine nach dem Oberbegriff des Hauptanspruches.

Eine Einrichtung dieser Art ist aus der EP 0 306 682 A2 bekannt. Die Einrichtung besteht im wesentlichen aus zwei mit Blasluft beaufschlagten Blasleisten, die vor und nach dem durch einen Gummituchzylinder und einen Druckzylinder gebildeten Druckspalt über die Zylinderbreite achsparallel angeordnet sind. Die in Förderrichtung vordere Blasleiste ist im zwickelförmigen Raum oberhalb des einlaufenden Bogens zwischen Gummituchzylinder und Druckzylinder angeordnet. Der Blasluftstrom ist dabei auf den Gummituchzylinder, in die Druckzone selbst sowie auf die Oberseite des auf dem Druckzylinder im Greiferschluß geführten Bogen gerichtet. Die in Förderrichtung nach der Druckzone angeordnete hintere Blas leiste erzielt einen Blasluftstrom, welcher auf die Oberseite des auf dem Druckzylinder geführten Bogens und auf den Gummituchzylinder entgegen der Förderrichtung gerichtet ist.

Es ist weiterhin eine in Förderrichtung des Bedruckstoffes vor dem Druckspalt von Gummituchzylinder und Druckzylinder angeordnete Blasvorrichtung bekannt, die von der MAN-Roland Druckmaschinen AG in der Baureihe Roland 800, einer Rotationsdruckmaschine nach dem Fünf-Zylinder-Prinzip, in den Jahren 1978 bis 1995 realisiert und verkauft wurde. Diese Blasvorrichtung ist aus einer Mehrzahl von zueinander in Zylinderachslänge beabstandeten und der Krümmung der Druckzylindermantelfläche angepaßten Führungselementen gebildet, wobei jedes Führungselement einen hohlzylindrischen Querschnitt aufweist. Ein jedes Führungselement besitzt in der Wandung schräg angeordnete, gegen den Druckzylinder und die Förderrichtung des Bedruckstoffes gerichtete Blasluftöffnungen, welche ein Abheben des Bogens von der Druckzylindermantelfläche vermeiden. Das Innere des hohlzylindrischen Führungselementes stellt die Blasluftkammer dar, die mit einem Pneumatiksystem für die Blasversorgung gekoppelt ist. Die Blasluftöffnungen aufweisende Wandung der Führungselemente stellt eine Außenkontur dar, die der Mantelfläche des Druckzylinders angepaßt ist. Weiterhin sind zusätzliche Blasluftöffnungen angeordnet, die - quer zur Bewegungsrichtung betrachtet - im Randbereich der Führungselemente nach innen und nach außen gerichtet sind.

Eine Bogendruckmaschine für den Schön- und Widerdruck nach dem Prinzip Gummi gegen Gummi in einer Druckzone ist aus der DE 26 03 483 A1 bekannt. Die Bogenführung ist dabei derart ausgebildet, daß in Förderrichtung des Bedruckstoffes ein erstes mit einem Kompressor gekoppeltes Blasrohr mit Öffnungen angeordnet ist, dessen Blasluftstrahl den Bedruckstoff gegen die Anlegetrommel drückt und einen Kontakt des Bedruckstoffes mit dem unteren Gummituchzylinder vor dem Druckspalt verhindert. Vor dem Druckspalt ist weiterhin ein Saugkasten mit einer vorzugsweise konkav gekrümmten Saugfläche angeordnet, die dem Ansaugen des Bedruckstoffes dient. Der Saugkasten ist mit einer Vakuumquelle gekoppelt. Nach dem Druckspalt ist ein zweites Blasrohr, Luftschwert genannt, angeordnet aus dessen Öffnungen Blasluft auf die Oberfläche des oberen Gummituchzylinders als auch in den Druckspalt strömt. Von Nachteil ist bei den genannten technischen Lösungen, daß ein ungleichmäßiges Aufliegen des Bedruckstoffes auf dem Druckzylinder bzw. unteren Gummituchzylinder nicht auszuschließen ist, ohne daß eine Berührung des bogenförmigen Bedruckstoffes, insbesondere im Bereich der Hinterkante, mit einer Bogenführungseinrichtung erfolgt.

Schließlich ist aus GB-A-2302522 eine Bogenführungseinrichtung bekannt, die in Förderrichtung des Bedruckstoffes im zwickelförmigen Raum vor einem von Gummituchzylinder und Bogenführungszylinder gebildeten Druckspalt achsparallel zum Bogenführungszylinder angeordnet ist. Die Bogenführungseinrichtung ist mit mehreren Pneumatiksystemen gekoppelt und weist Öffnungen zum Auflegen des Bedruckstoffes auf die Mantelfläche des Bogenführungszylinders mittels Blasluft auf. Dabei besteht diese Einrichtung aus mehreren, untereinander nicht in Funktionsverbindung stehenden Kammern mit Öffnungen für den Blasluftaustritt und bildet mit dem Bogenführungszylinder einen Einlaufspalt, der sich in Förderrichtung zum Druckspalt verjüngt.

Der Erfindung liegt die Aufgabe zugrunde, eine Bogenführungseinrichtung in einer Druckmaschine zu schaffen, die die genannten Nachteile vermeidet, die insbesondere eine gleichmäßigere Führung des Bedruckstoffes ohne Berührung der Bogenführungseinrichtung auf dem Druckzylinder gestattet und einen verbesserten Einlauf des Bedruckstoffes in einen Druckspalt gewährleistet.

Die Aufgabe wird durch die Ausbildungsmerkmale des Hauptanspruches gelöst. Weiterbildungen ergeben sich aus den Unteransprüchen.

Um ein Abheben des bogenförmigen Bedruckstoffes von der Druckzylindermantelfläche zu verhindern geht die pneumatische Bogenführungseinrichtung davon aus, daß im Bereich des Druckspaltes unterschiedliche Druckverhältnisse auf die Bedruckstoffoberseite wirken. So ist in Förderrichtung des Bedruckstoffes vor dem aus Gummituchzylinder (oder Formzylinder) und Druckzylinder gebildeten Druckspalt eine Bogenführungseinrichtung angeordnet, bei der die kinetische Energie der Blasluftströmung in auf den Bedruckstoff wirkende Druckenergie umgewandelt ist. Dabei ist die auf den Bedruckstoff wirkende Druckenergie in Förderrichtung zum Druckspalt hin ansteigend. Die Bogenführungseinrichtung weist mehrere pneumatisch beaufschlagbare Kammern auf, welche auf den Bedruckstoff gerichtete Öffnungen für den Blasluftaustritt aufweisen.

Gleichzeitig ist die Bogenführungseinrichtung vor dem Druckspalt derart angeordnet, daß zwischen Unterseite der Bogenführungseinrichtung und Druckzylindermantelfläche ein Einlaufspalt gebildet ist, der in Förderrichtung zum Druckspalt hin einen verjüngenden Verlauf aufweist. Die Kombination von ansteigender Druckenergie und verjüngtem Einlaufspalt vor dem Druckspalt ermöglicht, die durch die Bewegung und Geschwindigkeit des Bedruckstoffes hervorgerufene Schleppströmung auf der Bedruckstoffoberseite spürbar zu reduzieren, so daß ein Abheben des Bedruckstoffes, insbesondere der Hinterkante, durch eine entstehende Saugwirkung verhindert wird.

In einer weiteren Ausbildung ist neben der in Förderrichtung vor dem Druckspalt angeordneten Bogenführungseinrichtung eine weitere Bogenführungseinrichtung nach dem Druckspalt angeordnet. Diese Bogenführungseinrichtung dient der Führung des Bedruckstoffes beim Verlassen des Druckspaltes. Dabei ist die auf den Bedruckstoff wirkende Druckenergie nach dem Druckspalt in Förderrichtung abfallend, wobei die Bogenführungseinrichtung mehrere pneumatisch beaufschlagbare, auf den Bedruckstoff gerichtete Öffnungen für den Blasluftaustritt aufweist. Zwischen der Unterseite der Bogenführungseinrichtung und Druckzylindermantelfläche ist ein Auslaufspalt gebildet, der ausgehend vom Druckspalt in Förderrichtung einen erweiterten Spalt aufweist.

Die Erfindung soll an einem Ausführungsbeispiel näher erläutert werden, dabei zeigen schematisch:
- Fig. 1: eine Bogenrotationsdruckmaschine
- Fig. 2: eine Bogenführungseinrichtung im Bereich des Druckspaltes
- Fig. 3: die Bogenführungseinrichtung vor dem Druckspalt im Schnitt

Eine Bogenrotationsdruckmaschine ist gemäß Fig. 1 in Reihenbauweise dargestellt. Dabei sind mehrere Druckwerke 1 mit Druckzylindern 10 aneinandergereiht und untereinander mittels Transfertrommeln 4 bzw. Wendesystemen 3 verbunden. Transfertrommeln 4 und Wendesysteme 3 weisen zugeordnete Bogenleiteinrichtungen 7 auf. Dem letzten Druckwerk 1 ist ein Ausleger 2 nachgeordnet, welcher den Bedruckstoff mittels Kettenradwelle 5 und umlaufenden Kettensystem 6 in Förderrichtung 8 an Bogenleiteinrichtungen 7 entlang transportiert und auf einem Auslegerstapel ablegt. Jedes Druckwerk 1 besteht in bekannter Weise aus einem Druckzylinder 10, einem Gummituchzylinder 11 und einem Plattenzylinder 24. Dem Plattenzylinder 24 ist ein Farbwerk und gegebenenfalls ein Feuchtwerk zugeordnet, auf daß hier nicht weiter eingegangen werden soll.

Bei Bogenrotationsdruckmaschinen in Reihenbauweise sind für die Inline-Veredelung bekanntlich auch ein oder mehrere Lackwerke den Druckwerken zuordbar. Ein Lackwerk ist dabei mit einem Druckwerk 1 vergleichbar. Der Gummituchzylinder 11 des Druckwerkes entspricht dann bekanntlich dem Formzylinder des Lackwerkes, der mit einer Auftragwalze sowie einem Lackdosiersystem in Funktionsverbindung ist. Der Druckzylinder 10 übernimmt auch im Lackwerk die Funktion des Bogenführungszylinders.

Gummituchzylinder 11 ( bzw. Formzylinder ) sowie Druckzylinder 10 bilden einen Druckspalt 12, durch den in Druck an-Stellung der bogenförmige Bedruckstoff transportiert und bedruckt bzw. lackiert wird. Alternativ kann in Druck ab-Stellung, z.B. bei Kontrolle des Papierlaufes oder falls ein Druckwerk bzw. Lackwerk nicht benötigt wird, der auf der Mantelfläche des Druckzylinders 10 aufliegende Bedruckstoff kontaktlos zum Gummituchzylinder (Formzylinder) 11 den Druckspalt 12 passieren.

In Förderrichtung 8 ist in ersten Ausbildung vor dem Druckspalt 12 eine Bogenführungseinrichtung 9 angeordnet. Die Bogenführungseinrichtung 9 weist einen annähernd keilförmigen Querschnitt auf, der sich kastenförmig über die Druckzylinderbreite oder zumindest über die minimale Formatbreite erstreckt und mit einem Pneumatiksystem für die Blasluftversorgung gekoppelt ist. Die Bogenführungseinrichtung 9 ragt in den zwickelförmigen Raum des Druckspaltes 12, gebildet durch Gummituchzylinder (Formzylinder) 11 und Druckzylinder 10, hinein und ist durch Abschottungen in mehrere Kammern - in der vorliegenden Ausbildung in drei Kammern 13,14,15 - unterteilt. Die Kammern 13 bis 15 weisen Öffnungen 16 auf, wobei die daraus austretende Blasluft hinsichtlich der Druckenergie P₁ bis P₃ ein Gefälle aufweist, derart, daß die Druckenergie P₁ der Blasluft an den Öffnungen 16 der Kammer 13 am größten ist und die Druckenergie P₃ der Blasluft an den Öffnungen 16 der Kammer 15 geringer ist. Die Bogenführungseinrichtung 9 ist beidseitig in Seitengestellen gelagert. Bevorzugt ist die Lagerung ein Drehgelenk 25, so daß die Bogenführungseinrichtung 9 in einem definierten Winkel um die Drehachse schwenkbar ist. Damit ist die Bogenführungseinrichtung 9, z.B. abhängig vom Flächengewicht der zu verarbeitenden Bedruckstoffe oder vom Drucksujet, in ihrem Abstand zum Druckzylinder 10 einstellbar. Dieser Abstand stellt einen Einlaufspalt 23 dar, der - trotz der Schwenkbarkeit der Bogenführungseinrichtung 9 - stets in Richtung zum Druckspalt 12 sich verjüngend angeordnet ist.

Jede Kammer 13 bis 15 kann eine separate Blasluftversorgung 17 aufweisen. Da im zwickelförmigen Druckspalt 12 häufig beengte Platzverhältnisse vorliegen, ist bevorzugt lediglich eine Blasluftversorgung 17 mit der von dem Druckspalt 12 entfernten Kammer 15 gekoppelt (siehe Fig. 3). Von dieser Kammer 15 ragen kammartig Luftzuführungen 19 mit entsprechenden Öffnungen 20 in die dem Druckspalt 12 benachbarte Kammer 13 direkt hinein. Dabei weist die Blasluftversorgung 17 Öffnungen 18 auf, die mit der Luftzuführung 19 in Funktionsverbindung sind. Die Abschottungen zwischen den Kammern 13,14 und 14,15 weisen wiederum Öffnungen 21, 22 auf. Durch die Öffnungen 21 strömt die Luft von Kammer 13 zur Kammer 14 und durch die Öffnungen 22 von Kammer 14 zur Kammer 15 zurück.
Gleichzeitig strömt aus den an der Unterseite der Bogenführungseinrichtung 9 angeordneten Öffnungen 16 Blasluft aus, wobei die kinetische Energie in auf den Bedruckstoff wirkende Druckenergie P₁ bis P₃ umgesetzt ist. Dabei ist die Druckenergie P₁ dem Bereich der Kammer 13, die Druckenergie P₂ dem Bereich der Kammer 14 und die Druckenergie P₃ dem Bereich der Kammer 15 zugeordnet, wobei P₁ > P₂ > P₃ gilt.

In bevorzugter Ausbildung sind die Öffnungen 16 in der Bogenführungseinrichtung 9 schräg angeordnet, so daß die Blasluftströmung gegen die Förderrichtung 8 des auf dem Druckzylinder 10 geführten Bedruckstoffes gerichtet ist, um ein Abheben - insbesondere der Hinterkante - des Bedruckstoffes von der Mantelfläche des Druckzylinders 10 zu verhindern.
Darüber hinaus weist die Bogenführungseinrichtung 9 wenigstens eine weitere Öffnung 16 auf, welche - in Richtung Druckspalt 12 - gegen den Gummituchzylinder (Formzylinder) 11 gerichtet ist, derart, daß die Blasluftströmung vor dem Druckspalt 12 gegen den Gummituchzylinder (Formzylinder) 11 bläst und am Gummituchzylinder (Formzylinder) 11 abgelenkt und gegen die Förderrichtung 8 gerichtet den Bedruckstoff auf dem Mantel des Druckzylinders 10 glatt führt und ausstreicht.

In Förderrichtung 8 ist in zweiter Ausbildung eine weitere Bogenführungseinrichtung 9 zur Führung des Bedruckstoffes nach dem Druckspalt 12 angeordnet. Die nachgeordnete Bogenführungseinrichtung 9 ist im wesentlichen spiegelbildlich zu der dem Druckspalt 12 vorgeordneten Bogenführungseinrichtung 9 ausgebildet. Dabei ist die Ausbildung nicht auf drei Kammern 13 bis 15 beschränkt. Alternativ ist die Bogenführungseinrichtung 9 mit nur einer Kammer 13 oder gem. Fig. 2 mit zwei Kammern 13, 14 ausgebildet, welche sich wenigstens über die minimale Formatbreite, bevorzugt jedoch über die Zylinderbreite, erstrecken. Die nachgeordnete Bogenführungseinrichtung 9 weist in der Kammer 14 eine Blasluftversorgung (nicht gezeigt) auf, die analog zur Blasluftversorgung 17 mit Luftzuführung 19 und Öffnungen 20 der vorgeordneten Bogenführungseinrichtung 9 ausgeführt ist. Zwischen den Kammern 13, 14 ist wiederum eine Abschottung mit Öffnungen 21 angeordnet. An der Unterseite der Bogenführungseinrichtung 9 weisen die Kammern 13, 14 Öffnungen 16 für den Blasluftaustritt auf. Die kinetische Energie der austretenden Blasluft ist wiederum in auf den Bedruckstoff wirkende Druckenergie P₁, P₂ umgesetzt. Die Kammer 13 ist dem Druckspalt 12 benachbart und die Kammer 14 ist dem Druckspalt abgewandt. Dabei ist die der Kammer 13 zugeordnete Druckenergie P₁ größer ist als die der Kammer 14 zugeordnete Drukkenergie P₂ (P₁ > P₂).
In bevorzugter Ausbildung sind die Öffnungen 16 in der Bogenführungseinrichtung 9 schräg angeordnet, so daß die Blasluftströmung gegen die Förderrichtung 8 des auf dem Druckzylinder 10 geführten Bedruckstoffes in Richtung Druckspalt 12 gerichtet ist, um auch beim-Verlassen des Druckspaltes 12 ein Abheben des Bedruckstoffes vom Druckzylinder 10 zu vermeiden.
Darüber hinaus weist bevorzugt die nachgeordnete Bogenführungseinrichtung 9 wenigstens eine weitere Öffnung 16 auf, welche in Richtung Druckspalt 12 gerichtet ist und eine Blasluftströmung gegen den Gummituchzylinder (Formzylinder) 11 und/oder tangential zum Gummituchzylinder (Formzylinder) 11 in Richtung Druckspalt 12 bläst. Die Bogenführungseinrichtung 9 ist wiederum bevorzugt in gestellfesten Drehgelenken schwenkbar gelagert, so daß der Abstand zum Druckzylinder 10 einstellbar ist. Dieser Abstand stellt einen Auslaufspalt 26 dar, der sich vom Druckspalt 12 ausgehend -unabhängig von der Schwenkbarkeit der Bogenführungseinrichtung 9 - in Förderrichtung 8 erweitert.

Die Wirkungsweise ist wie folgt: In Druck an-Stellung (Gummituchzylinder / Formzylinder 11 ist mit Druckzylinder 10 in Druckkontakt) wird von der Transfertrommel 4 oder dem Wendesystem 3 der bogenförmige Bedruckstoff an den Druckzylinder 10 übergeben und auf diesem im Greiferschluß in Förderrichtung 8 transportiert. Die dem Druckspalt 12 vorgeordnete Bogenführungseinrichtung 9 erzeugt bei eingeschalteter Druckmaschine eine ständige Blasluftströmung an den Öffnungen 16, wobei die kinetische Energie in auf den Bedruckstoff wirkende Druckenergie P₁ bis P₃ umgesetzt wird. Beim Passieren des Bedruckstoffes an der Bogenführungseinrichtung 9 wirkt zu Beginn die geringere Druckenergie P₃, anschließend die höhere Druckenergie P₂ und schließlich die höchste Druckenergie P₁ auf den Bedruckstoff. Die Druckenergie P₁, welche aus der auf den Gummituchzylinder / Formzylinder 11 gerichteten Blasluftströmung resultiert (Öffnung 16 in Spitze der Kammer 13) resultiert, wird an der Mantelfläche des Gummituchzylinders / Formzylinders 11 abgelenkt und streicht entgegen der Förderrichtung 8 den Bedruckstoff aus.
In Druck ab-Stellung (Gummituchzylinder / Formzylinder 11 ist mit dem Druckzylinder 10 außer Kontakt), d.h. es ist ein Freiraum zwischen Gummituchzylinder / Formzylinder 11 und Druckzylinder 10 von wenigstens 2 mm, wird die Blasluftströmung aufrechterhalten. Der Druckzylinder 10 führt weiterhin im Greiferschluß den Bedruckstoff an der aktivierten Bogenführungseinrichtung 9 in Förderrichtung 8 vorbei und die Druckenergien P₃ < P₂ < P₁ wirken auf die Oberseite des Bedruckstoffes. Die Druckenergie P₁, welche auch aus der auf den Gummituchzylinder / Formzylinder 11 gerichteten Blasluftströmung resultiert (Öffnung 16 in der Spitze der Kammer 13), wird am Gummituchzylinder / Formzylinder 11 abgelenkt und streicht den Bedruckstoff entgegen der Förderrichtung 8 aus.

Ist eine weitere Bogenführungseinrichtung 9 dem Druckspalt 12 nachgeordnet, so wirken die Druckenergien P₁ > P₂ in Förderrichtung 8 auf den Bedruckstoff. Die Druckenergie P₁, welche aus der auf den Gummituchzylinder / Formzylinder 11 bzw. den Druckspalt 12 gerichteten Blasluftströmung resultiert (Öffnung 16 in Spitze der Kammer 13), wird am Mantel des Gummituchzylinders / Formzylinders 11 in Druck an-Stellung abgebaut.
In Druck ab-Stellung strömt die aus den Öffnungen 16 in der Spitze der jeweiligen Kammer 13 austretende Blasluft der dem Druckspalt 12 nachgeordneten Bogenführung 9 mit der aus der gegenüberliegend vorgeordneten Bogenführung 9 in Richtung Gummituchzylinder/Formzylinder 11 und in den freiliegenden Druckspalt 12, und bildet am Mantel von Gummmituchzylinder/Formzylinder 11 ein Luftpolster, resultierend aus der Druckenergie P₁, aus, welches den Kontakt des geförderten Bedruckstoffes mit dem Gummituchzylinder/Formzylinder 11 verhindert.

### Bezugszeichenaufstellung

- 1: Druckwerk
- 2: Ausleger
- 3: Wendesystem
- 4: Transfertrommel
- 5: Kettenradwelle
- 6: Kettensystem
- 7: Bogenleiteinrichtung
- 8: Förderrichtung
- 9: Bogenführungseinrichtung
- 10: Druckzylinder
- 11: Gummituchzylinder
- 12: Druckspalt
- 13: Kammer
- 14: Kammer
- 15: Kammer
- 16: Öffnung
- 17: Blasluftversorgung
- 18: Öffnung
- 19: Luftzuführung
- 20: Öffnung
- 21: Öffnung
- 22: Öffnung
- 23: Einlaufspalt
- 24: Plattenzylinder
- 25: Drehgelenk
- 26: Auslaufspalt
- P₁: Druckenergie
- P₂: Druckenergie
- P₃: Druckenergie

## Patentansprüche

1. Bogenführungseinrichtung in einer Druckmaschine, die in Förderrichtung (8) des Bedruckstoffes im zwickelförmigen Raum wenigstens vor einem von Gummituch-/Formzylinder (11) und Bogenführungszylinder (10) gebildeten Druckspalt (12) achsparallel zu einem Bogenführungszylinder (10) angeordnet sowie aus mehreren pneumatisch beaufschlagbaren Kammern (13-15) mit Öffnungen (16) für den Blasluftaustritt zum Auflegen des Bedruckstoffes auf die zugeordnete Mantelfläche gebildet ist und in Förderrichtung (8) zum Druckspalt (12) ein sich verjüngender Einlaufspalt (23) angeordnet ist,
**dadurch gekennzeichnet,**
- **daß** die Kammern (13-15) durch Abschottungen mit Öffnungen (21,22) unterteilt in Funktionsverbindung sind,
- **daß** die Bogenführungseinrichtung (9) mit einer Blasluftversorgung (17) gekoppelt ist, und
- **daß** die Kammern (13-15) in Förderrichtung (8) eines Bedruckstoffes vor dem Druckspalt (12) ansteigende, auf den Bedruckstoff wirkende Druckenergien (P₁> P₂> P₃) aufweisen.

2. Bogenführungseinrichtung nach Anspruch 1,
**dadurch gekennzeichnet,**
**daß** in Förderrichtung (8) nach dem Druckspalt (12) eine weitere Einrichtung (9) spiegelbildlich zur vor dem Druckspalt (12) angeordneten Einrichtung (9) angeordnet ist, mit mehreren Kammern (13,14) und Öffnungen (16) für den Blasluftaustritt, wobei nach dem Druckspalt (12) in Förderrichtung (8) abfallende Druckenergien (P₁ > P₂) auf den Bedruckstoff wirken und die Einrichtung (9) mit dem Bogenführungszylinder (10) einen Auslaufspalt (26) bildet, der in Förderrichtung (8) vom Druckspalt (12) sich erweiternd angeordnet ist.

3. Bogenführungseinrichtung nach Anspruch 1 und 2,
**dadurch gekennzeichnet,**
**daß** die Öffnungen (16) an der dem Bogenführungszylinder (10) benachbarten Seite schräg angeordnet und gegen die Förderrichtung (8) des Bedruckstoffes gerichtet sind.

4. Bogenführungseinrichtung nach Anspruch 1 und 2,
**dadurch gekennzeichnet,**
**daß** die dem Druckspalt (12) benachbarten Kammern (13) Öffnungen (16) aufweisen, deren Blasluftströmung vor dem Druckspalt (12) gegen den Gummituchzylinder / Formzylinder (11) gerichtet ist und deren Blasluftströmung nach dem Druckspalt (12) gegen den Gummituchzylinder / Formzylinder (11) und in den Druckspalt (12) gerichtet ist.

5. Bogenführungseinrichtung nach Anspruch 1 oder 2,
**dadurch gekennzeichnet,**
**daß** die Einrichtung (9) in einer der vom Druckspalt (12) abgewandt angeordneten Kammer (14,15) eine mit dem Pneumatiksystem in Funktionsverbindung stehende Blasluftversorgung (17) aufweist, die mittels Luftzuführungen (19) mit Öffnungen (20) in die dem Druckspalt (12) benachbarte Kammer (13) ragen und daß die Kammern (13,14,15) Abschottungen mit Öffnungen (21, 22) für Luftdurchströmung aufweisen.

6. Bogenführungseinrichtung nach Anspruch 1 oder 2,
**dadurch gekennzeichnet,**
**daß** die Einrichtung (9) gestellseitig in Drehgelenken (25) schwenkbar gelagert ist.

7. Bogenführungseinrichtung nach Anspruch 1 und 2,
**dadurch gekennzeichnet,**
**daß** bei einem nicht am Druck (Druckab-Stellung) beteiligten Druckwerk (1) oder einem Lackwerk die in Förderrichtung (8) vor dem Druckspalt (12) angeordnete Bogenführungseinrichtung (9) sowie die nach dem Druckspalt (12) spiegelbildlich angeordnete weitere Bogenführungseinrichtung (9) jeweils mit Blasluft beaufschlagbar ist.

## Claims

1. Sheet guiding device in a printing press which is arranged in the feed direction (8) of the material to be printed in the spandrel shaped space at least prior to a printing slot (12) formed by blanket/forme cylinder (11) and sheet guiding cylinder (10) arranged axially parallel to a sheet guiding cylinder (10) as well as consisting of several pneumatically subjectable chambers (13-15) with openings (16) for emergence of blown air to lay down the material to be printed on to the associated cover surface, and which is arranged in the feed direction (8) relative to the printing slot (12) in a tapering down inlet slot (23), **characterised in that**
- the chambers (3-15) are functionally connected to one another divided by bulkheads with openings (21, 22)
- the sheet guiding device (9) is linked with a] blown air supply (17) and
- the chambers (13-15) have in the feed direction (8) of material to be printed pressure energies acting on the material to be printed increasing in the feed direction (8) of a material to be printed prior to the printing slot (12) (P₁>P₂>P₃).

2. Sheet guiding device according to Claim 1, **characterised in that** in the feed direction (8) after the printing slot (12), a further device (9) is arranged in mirror fashion relative to the device (9) arranged prior to the printing slot (12), with several chambers (13, 14) and openings (16) for blown air emergence, wherein after the printing slot (12) in the feed direction (8), falling pressure energies (P₁>P₂) act on the printed material and the device (9) forms with the sheet guiding cylinder (10) a runout slot (26) which is arranged broadening out from the printing slot (12) in the feed direction (8).

3. Sheet guiding device according to Claim 1 and 2, **characterised in that** the openings (16) on the side adjacent the sheet guiding cylinder (10) are arranged obliquely and directed counter to the feed direction (8) of the printed material.

4. Sheet guiding device according to Claim 1 and 2, **characterised in that** the chambers (13) neighbouring the printing slot (12) have openings (16), the blown air stream of which is directed in front of the printing slot (12) against the blanket cylinder/forme cylinder (11) and the blown air stream from which after the printing slot (12) is directed against the blanket cylinder/forme cylinder (11) and into the printing slot (12).

5. Sheet guiding device according to Claim 1 or 2, **characterised in that** the device (9) has a blown air supply (17) functionally connected with the pneumatic system in a chamber (14, 15) arranged turned away from the printing slot (12), which, by means of air feed (19), projects with openings (20) into the chamber (13) neighbouring the printing slot (12) and that the chambers (13, 14, 15) have bulkheads with openings (21, 22) for air throughflow.

6. Sheet guiding device according to Claim 1 or 2, **characterised in that** the device (9) is mounted swivellably on the framework in rotary pivots (25).

7. Sheet guiding device according to Claim 1 and 2, **characterised in that** in a printing unit (1) not taking part in printing (print off position) or a vamishing unit, the sheet guiding device (9) arranged in the feed direction (8) prior to the printing slot (12) as well as the further sheet guiding device (9) arranged after the printing slot (12) in mirror image fashion is each subjectable to blown air.

## Revendications

1. Dispositif pour guider des feuilles dans une machine d'impression, qui est agencé, dans la direction de transport (8) de la matière d'impression, dans l'espace en forme de coin au moins avant une fente d'impression (12) formée par un cylindre porte-blanchet/cylindre porte-cliché (11) et un cylindre de guidage de feuilles (10), parallèlement à l'axe par rapport à un cylindre de guidage de feuilles (10), et est formé de plusieurs chambres (13 - 15) pouvant être alimentées de façon pneumatique ayant des ouvertures (16) pour la sortie de l'air de soufflage pour la dépose de la matière d'impression sur la surface d'enveloppe associée, et, dans la direction de transport (8) par rapport à la fente d'impression (12), il est agencé une fente d'entrée (23) se rétrécissant,
**caractérisé en ce que** :
- les chambres (13-15) sont en liaison fonctionnelle de façon subdivisée par des cloisons ayant des ouvertures (21, 22),
- le dispositif de guidage de feuilles (9) est couplé à une alimentation en air de soufflage (17), et
- les chambres (13 - 15) présentent des énergies de pression (P₁ > P₂> P₃) agissant sur la matière d'impression, croissant dans la direction de transport (8) d'une matière d'impression avant la fente d'impression (12).

2. Dispositif pour guider des feuilles dans une machine d'impression selon la revendication 1,
**caractérisé en ce que**, dans la direction de transport (8) après la fente d'impression (12), il est agencé un autre dispositif (9) de façon symétrique par rapport au dispositif (9) agencé avant la fente d'impression (12), ayant plusieurs chambres (13, 14) et ouvertures (16) pour la sortie de l'air de soufflage, des énergies de pression (P₁ > P₂) chutant dans la direction de transport (8) après la fente d'impression (12) agissant sur la matière d'impression, et le dispositif (9) formant, avec le cylindre de guidage de feuilles (10), une fente de sortie (26), qui, dans la direction de transport (8) à partir de la fente d'impression (12), est agencée en s'élargissant.

3. Dispositif pour guider des feuilles selon les revendications 1 et 2,
**caractérisé en ce que** les ouvertures (16) sont agencées de façon inclinée au niveau de la face voisine du cylindre de guidage de feuilles (10) et sont orientées à l'encontre de la direction de transport (8) de la matière d'impression.

4. Dispositif pour guider des feuilles selon les revendications 1 et 2,
**caractérisé en ce que** les chambres (13), voisines de la fente d'impression (12), présentent des ouvertures (16), dont le courant d'air de soufflage est orienté, avant la fente d'impression (12), contre le cylindre porte-blanchet/cylindre porte-cliché (11) et dont le courant d'air de soufflage est orienté, après la fente d'impression (12), contre le cylindre porte-blanchet/cylindre porte-cliché (11) et dans la fente d'impression (12).

5. Dispositif pour guider des feuilles selon la revendication 1 ou 2,
**caractérisé en ce que** le dispositif (9) présente, dans une chambre (14, 15) agencée de façon opposée à la fente d'impression (12), une alimentation en air de soufflage (17) qui est en liaison fonctionnelle avec le système pneumatique, alimentation qui, au moyen d'amenées d'air (19) ayant des ouvertures (20), pénètre dans la chambre (13) voisine de la fente d'impression (12), et **en ce que** les chambres (13, 14, 15) présentent des cloisons ayant des ouvertures (21, 22) pour le passage de l'air.

6. Dispositif pour guider des feuilles selon la revendication 1 ou 2,
**caractérisé en ce que** le dispositif (9) est monté de façon pivotante dans des charnières (25) du côté du bâti.

7. Dispositif pour guider des feuilles selon les revendications 1 et 2,
**caractérisé en ce que**, dans le cas d'une unité d'impression (1) qui n'est pas concernée par l'impression (arrêt de l'impression) ou d'une unité de vernissage, le dispositif de guidage de feuilles (9) agencé dans la direction de transport (8) avant la fente d'impression (12), ainsi que l'autre dispositif de guidage de feuilles (9) agencé de façon symétrique après la fente d'impression (12), peuvent être, à chaque fois, alimentés en air de soufflage.
